# EUROPÄISCHE PATENTANMELDUNG

(11) **EP 0 488 183 A1**
(43) Veröffentlichungstag der Anmeldung: **03.06.1992**
(21) Anmeldenummer: 91120204.2
(22) Anmeldetag: 26.11.1991
(51) Int. Cl.: B01F 7/16, B01F 7/24

(54) **Einrichtung und Verfahren zur Herstellung eines aseptischen Gemisches von flüssiger oder pastöser Masse mit Festteilchen**

(30) Priorität: 26.11.1990 DE 9016076 U
(71) Anmelder: KRAFT GENERAL FOODS R & D, INC., Zweigniederlassung München, D-81737 München (DE)
(72) Erfinder: Nassauer, Josef, W-8051 Langenbach (DE)
(74) Vertreter: Weickmann, Heinrich, Dipl.-Ing.

(57) **Zusammenfassung**

Bei einer Einrichtung zur Gewinnung eines aseptischen Gemisches einer Grundmasse und einer festteilchenhaltigen Zusatzmasse wird im Anschluß an die Sterilisierungsbereiche die Verwendung eines aseptisch ausgebildeten Schlaufenmischers 28 vorgesehen.

## Beschreibung

Die Erfindung betrifft eine Einrichtung zur Herstellung und Abfüllung eines aseptischen Gemisches einer flüssigen oder pastösen Grundmasse und einer ggf. in einem flüssigen oder pastösen Träger suspendierten Zusatzmasse mit festen Produktteilchen, umfassend eine Lieferstelle für die Grundmasse, Erhitzungs- und Abkühlungsmittel zum Aseptischmachen der Grundmasse und einen Tank zur Aufnahme der aseptischen Grundmasse,
ferner umfassend eine Lieferstelle für die Zusatzmasse, Erhitzungs- und Abkühlungsmittel zum Aseptischmachen der Zusatzmasse und einen Tank für die aseptisch gemachte Zusatzmasse, ferner umfassend eine Zusammenführung für die Grundmasse und die Zusatzmasse, eine der Zusammenführung nachgeschaltete aseptische Mischeinrichtung und einen der Mischeinrichtung nachgeschalteten aseptischen Einstufenfüller.

Der Begriff "aseptisch" soll die Abwesenheit von schädlichen oder Verderb bewirkenden Mikroorganismen im Hinblick auf das jeweilige Behandlungsgut ausdrücken. Dies kann im Einzelfall die Abwesenheit von vegetativen Mikroorganismen und -sporen bedeuten, in anderen Fällen nur die Abwesenheit von vegetativen Mikroorganismen.

Bei einer bekannten Einrichtung der eingangs geschilderten Art ist als Mischeinrichtung ein Mischtank vorgesehen, in welchem bewegte Paddel- oder Rührelemente angeordnet sind. Das Verhältnis des Tankvolumens zum stündlichen Durchsatz liegt dabei in der Größenordnung von 1:3 bis 1:5. Es hat sich als sehr schwierig erwiesen, in dem Mischtank eine annähernd gleichmäßige Verteilung der Festteilchen in der flüssigen oder pastösen Masse zu erhalten. Man könnte eine solche gleichmäßige Verteilung allenfalls durch sehr heftige Bewegung der Paddel- oder Rührelemente erzielen. Diese heftige Bewegung erweist sich aber dann als nachteilig, wenn die in der flüssigen oder pastösen Grundmasse zu verteilenden Festteilchen gegen Zerstörung oder Zerfaserung anfällig sind. Dies gilt insbesondere bei der Herstellung von Nahrungsmittelgemischen, wie zum Beispiel Soßen, die mit Fleisch-, Gemüse- oder Fruchtteilchen versetzt werden sollen.

Der Erfindung liegt die Aufgabe zugrunde, eine Mischeinrichtung und ein Verfahren anzugeben, welche die Herstellung eines aseptischen Gemisches gestatten und die Schwierigkeiten der gleichmäßigen Verteilung der Festteilchen auf die flüssige oder pastöse Grundmasse vermeiden, ohne daß es zu einer Beschädigung oder Zerkleinerung der Festteilchen kommt.

Zur Lösung dieser Aufgabe wird erfindungsgemäß vorgeschlagen, daß die Mischeinrichtung eine dynamische Mischeinrichtung ist.

Unter einer dynamischen Mischeinrichtung wird eine Mischeinrichtung verstanden, bei der das Verhältnis des Aufnahmevolumens zum stündlichen Durchsatz zwischen 1:50 bis 1:1000, vorzugsweise ca. 1:100 bis 1:500 beträgt.

Als dynamische Mischeinrichtung, welche den Forderungen der oben gestellten Aufgabe gerecht wird, hat sich insbesondere ein sogenannter dynamischer Schlaufenmischer geeignet erwiesen mit einem Schneckenzylinder, einer in diesem Schneckenzylinder rotierenden Förderschnecke, einer Zuführeinrichtung für das Gemisch, einer Umwälzleitung vom einen Ende der Schnecke zum anderen Ende der Schnecke und einer Abzugseinrichtung zum kontinuierlichen Abziehen eines Teils des in Schlaufenform umlaufenden Gemisches.

Es hat sich gezeigt, daß sich ein solcher dynamischer Schlaufenmischer, der an sich zur Herstellung von Fett-Wasser-Emulsionen im nichtaseptischen Bereich bekannt ist, aseptisch ausgestalten läßt und die Forderungen nach gleichmäßiger Verteilung der Festteilchen auf die Grundmasse erfüllt, ohne daß die Gefahr einer Beschädigung oder Zerstörung der Festteilchen besteht.

Die erfindungsgemäße Einrichtung ist beispielsweise geeignet zum Einbringen von Festteilchen, wie Frucht-, Gemüse- und Fleischteilchen, in Grundmassen, deren Viskosität in einem Bereich von 1 mPa./sec. bis 20 000 mPa./sec. liegen kann. Die Größe der Teilchen kann dabei 1 mm bis 20 mm Würfelseitenlänge betragen, wobei von der Würfelform abweichende Teile bei gleichem Volumen entsprechend länger sein können.

Von einem dynamischen Mischer, der aseptisch ist, wird insbesondere erwartet, daß er nach außen vollständig dicht ist, so daß insbesondere kein Einbruch von Atmosphäre in den Innenraum möglich ist, ferner daß er sich in allen produktberührenden Bereichen reinigen und sterilisieren läßt, zum Beispiel durch Flüssigkeits- und Heißdampfbehandlung.

Die Erfindung betrifft weiter ein Verfahren zur Herstellung und Abfüllung eines aseptischen Gemisches einer flüssigen oder pastösen Grundmasse und einer ggf. in einem flüssigen oder pastösen Träger suspendierten Zusatzmasse mit festen Produktteilchen, bei welchem die Grundmasse und die Zusatzmasse jeweils getrennt aseptisch gemacht, hierauf zusammengeführt, anschließend unter aseptischen Bedingungen gemischt und das so gewonnene Gemisch schließlich verfüllt wird.

Hierbei wird zur Lösung der oben definierten Aufgabe vorgeschlagen, daß die Mischung in einer dynamischen Mischeinrichtung durchgeführt wird.

Die Mischung kann dabei insbesondere in einer dynamischen Mischeinrichtung solcher Bauart durchgeführt werden, daß das Verhältnis des Aufnahmevolumens zum stündlichen Durchsatz zwischen ca. 1:50 bis ca. 1:1000, vorzugsweise ca. 1:100 bis ca. 1:500, beträgt.

In dem dynamischen Mischvorgang kann die Mischung insbesondere durch Umwälzen des vereinigten Zuflußes von Grundmasse und Zusatzmasse auf einem schlaufenförmigen Weg erfolgen, wobei an einer Abzweigungsstelle des schlaufenförmigen Wegs laufend abfüllfertiges Gemisch abgezogen wird.

Um eine für die ausreichende Mischung notwendige Verweildauer innerhalb der Mischvorrichtung zu erzielen, ist dabei vorgesehen, daß der Volumenstrom in dem schlaufenförmigen Weg an einer Stelle vor der Abzweigungsstelle größer eingestellt wird als der Volumenstrom des laufend abgezweigten füllfertigen Gemisches.

Im einzelnen kann das Mischen in der Weise erfolgen, daß die zusammengeführten Ströme der Grundmasse und der Zusatzmasse zunächst eine Zwangsförderstrecke von einer Eingangsstelle der vereinigten Ströme bis zu einer Ausgangsstelle der Zwangsförderstrecke durchlaufen und sodann von der Ausgangsstelle der Zwangsförderstrecke auf einem Rückführweg zur Zwangsförderstrecke zurückgeleitet werden, wobei ein Teil des Volumendurchsatzes durch die Rückführstrecke vor der Wiedereinmündung des Rückführwegs in die Zwangsförderstrecke aus diesem Rückführweg als füllfertiges Gemisch abgezweigt wird. Es hat sich gezeigt, daß eine besonders gute Mischung bei gleichzeitig besonders schonender Behandlung der Festteilchen dann erreicht wird, wenn der Rückführweg längs einer torischen Fläche verläuft, in deren Achse die Zwangsförderstrecke liegt und daß die Abzweigung des füllfertigen Gemisches über einen Toruskernraum erfolgt, welcher radial zwischen der Zwangsförderstrecke und der Rückführstrecke liegt.

Die beiliegenden Figuren erläutern die Erfindung anhand eines Ausführungsbeispiels; es stellen dar:
- Figur 1: ein Flußschema einer erfindungsgemäßen Einrichtung und
- Figur 2: einen dynamischen Schlaufenmischer innerhalb einer erfindungsgemäßen Einrichtung.

In Figur 1 ist mit 10 ein Vorratsbehälter für eine flüssige oder pastöse Grundmasse bezeichnet. An diesen Vorratsbehälter schließt sich eine Erhitzungsstation 12 an, in der die Grundmasse durch Erhitzen aseptisch gemacht wird. An die Erhitzungsstation schließt sich eine Abkühlungsstation 14 an, in welcher die Grundmasse auf Abfülltemperatur abgekühlt wird. Die Erhitzungs- und Abkühlungsstation 12 und 14 können auch in den Vorratsbehälter 10 integriert sein.

An die Abkühlungsstation schließt sich ein Zwischenbehälter 16 an, der aseptisch ist und die aseptisch gemachte Grundmasse aufnimmt.

Ferner erkennt man in der Figur 1 einen Vorratsbehälter 18 für eine Zusatzmasse, die feste Teilchen enthält. Die festen Teilchen können dabei in eine Flüssigkeit oder eine pastöse Masse suspendiert sein. Die festen Teilchen sind dabei in eine möglichst geringe zur Förderung aber ausreichende Menge flüssiger oder pastöser Masse suspendiert.

An den Vorratsbehälter 18 schließt sich wiederum eine Erhitzungsstation 20 an, in der die Festteilchen aseptisch gemacht werden und eine Abkühlungsstation 22, in der die Festteilchen auf Abfülltemperatur abgekühlt werden. Es folgt dann wieder ein Zwischenbehälter 24, der aseptisch ist und die aseptische Zusatzmasse aufnimmt.

Es ist hier anzumerken, daß die Erhitzung der Grundmasse und der Zusatzmasse häufig unterschiedlicher Temperaturbehandlung bedarf, weil es verhältnismäßig schwierig ist, die Feststoffteilchen enthaltende Zusatzmasse so zu erhitzen, daß auch die Kernbereiche der Feststoffteilchen eine ausreichende Temperatur erfahren. Andererseits ist die Grundmasse häufig gegen Temperatur so empfindlich, daß sie nicht auf längere Zeit derjenigen Temperatur ausgesetzt werden darf, welche notwendig wäre, um die Feststoffteilchen im Kern bis zum Erreichen aseptischen Zustands zu erhitzen.

An die beiden Zwischenbehälter 16 und 24 schließt sich eine Vereinigungsstelle 26 an, der ein aseptischer dynamischer Schlaufenmischer 28 nachgeschaltet ist. Der Zufluß zu dem Schlaufenmischer liegt an dessen unterem Ende und der Abfluß 30 an dessen oberem Ende. Der Abfluß 30 des Schlaufenmischers ist mit einem aseptischen Einstufenfüller 32 verbunden, dessen Abgabevorrichtung 34 das erhaltene Gemisch in Verpackungsbehälter 36 abfüllt.

Wenn hier von einem Einstufenfüller die Rede ist, so ist damit gemeint, daß das Gemisch durch einen einzigen Abfüllschritt in die Verpackungsbehälter gegeben wird im Gegensatz zu Zweistufenfüllern, bei denen die Zusatzmasse mit dem Festteilchenanteil in einem ersten Schritt und die flüssige und pastöse Grundmasse in einem zweiten Schritt in eine Packung abgefüllt wird.

In Figur 2 ist ein Schlaufenmischer 28 dargestellt. Dieser Schlaufenmischer 28 umfaßt einen Zylinder 40 mit einer Schnecke 42. Die Schnecke 42 ist durch eine Welle 44 getragen und rotierend angetrieben. Ein Zulauf 46 ist mit der Vereinigungsstelle 26 verbunden. An das obere Ende des Zylinders 40 schließen sich Rücklaufstrecken 48 an, welche durch Umlenkbleche 50 und einen Außenmantel 52 begrenzt sind. Das untere Ende der Rücklaufstrecken 48 ist bei 54 wieder in den unteren Teil des Zylinders 40 eingeführt. Kurz vor den Wiedereinführungen 54 zweigt von dem Rückführstrom jeweils ein Teilstrom 56 ab, der zu dem Auslauf 30 führt. Die Teilströme 56 sind einerseits durch den Zylinder 40 und andererseits durch die Umlenkbleche 50 begrenzt.

Im Betrieb wird laufend der vereinigte Strom aus den Zwischenbehältern 16 und 24 bei 46 in den Zylinder 40 eingeführt. In dem Zylinder 40 wird der vereinigte Strom unter Mischung durch die rotierende Schnecke 42 hochgefördert entlang der gestrichelten und mit Pfeilsptizen versehenen Strecken 60. Am oberen Ende des Zylinders tritt das Gut aus dem Zylinder 40 aus und läuft durch die Rücklaufstrecken 48 wieder nach unten. Am unteren Ende der Rücklaufstrecken 48 tritt ein Teil des rückgeführten Guts wieder in den Zylinder 40 ein, wird in diesem erneut nach oben gefördert, während ein anderer Teil vom Gutstrom abgezweigt wird und längs der gestrichelten und mit Pfeilen versehenen Linien 62 nach oben zum Auslauf 30 gelangt und an den Einstufenfüller 32 weitergeleitet wird.

Die Behandlung des Guts und insbesondere der Festteilchen in diesem Mischer ist äußerst schonend. Gleichwohl wird eine gleichmäßige Verteilung der Festteilchen auf die Grundmasse erzielt, so daß in den abgefüllten Einzelpackungen mit gleichmäßigen Mengenanteilen der Grundmasse und der Feststoffteilchen gerechnet werden kann unter gleichmäßiger Verteilung der Feststoffteilchen in den jeweiligen Portionen, sofern die Grundmasse entsprechend hochviskos ist.

Der Schlaufenmischer ist nach außen hermetisch abgeschlossen. An der Stelle des Eintritts der Welle 44 ist eine Dampfsperre 64 vorgesehen, das heißt, eine Kammer, die ständig von einem Heißdampfstrom durchströmt wird, so daß keinesfalls Atmosphäre in den Innenraum des Schlaufenmischers gefördert werden kann. Ferner sind Anschlüsse 66 und 68 vorgesehen, durch welche Reinigungsflüssigkeit und Sterilisierdampf eingeleitet und abgeleitet werden können.

Der Einsatz von Erhitzungs- und Abkühlungsmitteln zum Aseptischmachen der Grundmasse bzw. der Zusatzmasse wurde hier beispielsweise genannt. Grundsätzlich kann das Aseptischmachen im oben definierten Sinne auch auf andere Weise erfolgen: z.B. können Mikroorganismen und zwar sowohl vegetative Mikroorganismen als auch -sporen auch durch geeignete Filter- oder Membranverfahren, durch Mikrowellenbehandlung, durch statische Hochdruckbehandlung oder energiereiche Bestrahlung ausgeschieden bzw. unschädlich gemacht werden.

## Patentansprüche

1. Einrichtung zur Herstellung und Abfüllung eines aseptischen Gemisches einer flüssigen oder pastösen Grundmasse und einer ggf. in einem flüssigen oder pastösen Träger suspendierten Zusatzmasse mit festen Produktteilchen, umfassend eine Lieferstelle (10) für die Grundmasse, Erhitzungs- und Abkühlungsmittel (12,14) zum Aseptischmachen der Grundmasse und einen Tank (16) zur Aufnahme der aseptischen Grundmasse, ferner umfassend eine Lieferstelle (18) für die Zusatzmasse, Erhitzungs- und Abkühlungsmittel (20,22) zum Aseptischmachen der Zusatzmasse und einen Tank (24) für die aseptisch gemachte Zusatzmasse,
ferner umfassend eine Zusammenführung (26) für die Grundmasse und die Zusatzmasse, eine der Zusammenführung nachgeschaltete aseptische Mischeinrichtung (28) und einen der Mischeinrichtung nachgeschalteten aseptischen Einstufenfüller (32),
**dadurch gekennzeichnet,**
daß die Mischeinrichtung (28) eine dynamische Mischeinrichtung ist.

2. Einrichtung nach Anspruch 1
**dadurch gekennzeichnet,**
daß die dynamische Mischeinrichtung (28) ein dynamischer Schlaufenmischer ist mit einem Schneckenzylinder (40), einer in diesem Schneckenzylinder rotierenden Förderschnecke (42), einer Zuführeinrichtung (46) für das Gemisch, einer Umwalzleitung (48) von einem Ende der Schnecke (42) zum anderen Ende der Schnecke (42) und einer Abzugseinrichtung (30) zum kontinuierlichen Abziehen eines Teils des in Schlaufenform umlaufenden Gemisches.

3. Verfahren zur Herstellung und Abfüllung eines aseptischen Gemisches einer flüssigen oder pastösen Grundmasse und einer ggf. in einem flüssigen oder pastösen Träger suspendierten Zusatzmasse mit festen Produktteilchen, bei welchem die Grundmasse und die Zusatzmasse jeweils getrennt aseptisch gemacht, hierauf zusammengeführt, anschließend unter aseptischen Bedingungen gemischt und das so gewonnene Gemisch schließlich verfüllt wird,
**dadurch gekennzeichnet,**
daß die Mischung in einer dynamischen Mischeinrichtung (28) durchgeführt wird.

4. Verfahren nach Anspruch 3,
**dadurch gekennzeichnet,**
daß die Mischung in einer dynamischen Mischeinrichtung durchgeführt wird, in welcher das Verhältnis des Aufnahmevolumens zum stündlichen Durchsatz zwischen ca. 1:50 bis ca. 1:1000, vorzugsweise ca. 1:100 bis ca. 1:500, beträgt.

5. Verfahren nach einem der Ansprüche 3 und 4,
**dadurch gekennzeichnet,**
daß die Mischung durch Umwälzen des vereinigten Zuflußes von Grundmasse und Zusatzmasse auf einem schlaufenförmigen Weg erfolgt, wobei an einer Abzweigungsstelle des schlaufenförmigen Wegs laufend abfüllfertiges Gemisch abgezogen wird.

6. Verfahren nach Anspruch 5,
**dadurch gekennzeichnet,**
daß der Volumenstrom in dem schlaufenförmigen Weg an einer Stelle vor der Abzweigungsstelle größer eingestellt wird als der Volumenstrom des laufend abgezweigten füllfertigen Gemisches.

7. Verfahren nach einem der Ansprüche 3 bis 6,
**dadurch gekennzeichnet,**
daß die zusammengeführten Ströme der Grundmasse und der Zusatzmasse zunächst eine Zwangsförderstrecke von einer Eingangsstelle der vereinigten Ströme bis zu einer Ausgangsstelle der Zwangsförderstrecke durchlaufen und sodann von der Ausgangsstelle der Zwangsförderstrecke auf einem Rückführweg zur Zwangsförderstrecke zurückgeleitet werden, wobei ein Teil des Volumendurchsatzes durch die Rückführstrecke vor der Wiedereinmündung des Rückführwegs in die Zwangsförderstrecke aus diesem Rückführweg als füllfertiges Gemisch abgezweigt wird.

8. Verfahren nach Anspruch 7,
**dadurch gekennzeichnet,**
daß der Rückführweg längs einer torischen Fläche verläuft, in deren Achse die Zwangsförderstrecke liegt und daß die Abzweigung des füllfertigen Gemisches über einen Toruskernraum erfolgt, welcher radial zwischen der Zwangsförderstrecke und der Rückführstrecke liegt.
